# EUROPÄISCHE PATENTANMELDUNG

(11) **EP 2 757 323 A1**
(43) Veröffentlichungstag der Anmeldung: **23.07.2014**
(21) Anmeldenummer: 14150932.3
(22) Anmeldetag: 13.01.2014
(51) Int. Cl.: F24D 19/02

(54) **Standkonsole für Heizkörper**

(30) Priorität: 17.01.2013 DE 202013000694 U
(71) Anmelder: KERMI GmbH, 94447 Plattling (DE)
(72) Erfinder: Edelmann, Dieter, 94569 Stephansposching (DE)
(74) Vertreter: Patentanwälte Bressel und Partner mbB

(57) **Zusammenfassung**

Standkonsole für einen Heizkörper, bestehend aus einer Grundplatte (2) und einer Baugruppe (3) zur Lagerung des Heizkörpers und zur Einstellung der vertikalen Konsolenhöhe, wobei die Baugruppe (3) mindestens zwei Standrohre oder - profile (3.1, 3.2) umfasst, die im Abstand voneinander parallel verlaufend im mit der Grundplatte (2) im rechten Winkel fest verbunden sind, wobei auf den Standrohren oder - profilen (3.1, 3.2) eine höhenverstellbare Trägereinrichtung (3.3) geführt wird.

## Beschreibung

Die vorliegende Erfindung betrifft eine Standkonsole für einen Heizkörper nach dem Oberbegriff des Anspruchs 1.

Derartige Standkonsolen sind für die Aufständerung von Heizkörpern seit längerer Zeit und in großer Vielfalt bekannt. Sie werden dort eingesetzt, wo eine Wandhalterung für den Heizkörper nicht einsetzbar oder erwünscht ist. In der Regel finden dabei je nach Größe des Heizkörpers zwei oder mehr Standkonsolen pro Heizkörper Verwendung.

Die bekannten Standkonsolen verfügen dabei meist über ein Aufstandselement bzw. eine Bodenplatte, auf welche ein Rohrquerschnitt als Montageansatz aufgeschweißt ist. Auf diesen wird dann in der Regel ein als Rohrprofil ausgebildetes Stützelement aufgeschoben und über eine Bohrung in dem Montageansatz und dem Rohrquerschnitt verschraubt.
Neue Richtlinien stellen Anforderungsprofile auf, die alle Ansprüche hinsichtlich Sicherheit und Zuverlässigkeit umfassen. Sie nennen dabei alle Parameter, die der Sicherheit zu Grunde liegen oder diese einschränken könnten.

Heizkörper sind tagtäglich physischen Kontakten ausgesetzt: in der Wohnung, am Arbeitsplatz, in Schulen, Bahnhöfen, Flughäfen, Foyers usw. Dabei ist eine Zweckentfremdung im Realfall absolut die Regel, häufig durch fahrlässigen oder sogar vorsätzlichen Fehlgebrauch - vom harmlosen Abstützen an der Heizkörperoberkante, über spielende Schulkinder, die sich auf den Heizkörper setzen oder darauf klettern, bis hin zur hohen Belastung durch ausströmende Menschenmassen an einem Veranstaltungsende oder gar bei Feueralarm. Im Extremfall könnte sich der Heizkörper lösen und durch sein Gewicht hohen Schaden anrichten. Wie hoch die Gefahr eines Schadens dabei jeweils ist, hängt maßgeblich von Konstruktion, Tragkraft, Stabilität und Sicherheit der Heizkörperbefestigung ab.

Belastungen auf das Befestigungssystem entstehen in erster Linie durch permanent wirkende Lasten. Dazu gehören das Gewicht des Heizkörpers, des Heizmediums oder Anbauten (z. B. Sitzbank). In zweiter Linie werden derartige Belastungen durch Personen verursacht, die sich auf den Raumwärmer setzen, anlehnen, abstützen, ziehen oder auf dem Raumwärmer z. B. Gegenstände ablegen. Dadurch entstehen Zusatzbelastungen, welche aus allen Richtungen einwirken können. Größtenteils wirken sie aber von oben und belasten die Befestigungen so am stärksten. Dementsprechend sind diese Bezugsgrößen für die Entwicklung und Auswahl der Heizkörperbefestigungen maßgebend.

Die Aufgabe der vorliegenden Erfindung besteht deshalb darin, die Sicherheit der Standfestigkeit von auf Standkonsolen angeordneten Heizkörpern durch eine Erhöhung der Steifigkeit der Standkonsolen zu verbessern, wodurch die Anforderungen dieser neuen Richtlinien in Bezug auf die Sicherheit der Befestigung von Heizkörpern erfüllt werden können.

Erfindungsgemäß wird diese Aufgabe durch die Merkmale des Anspruchs 1 gelöst. Vorteilhafte Weiterbildungen der Erfindung sind in den untergeordneten Ansprüchen enthalten.

Demnach beinhaltet die Erfindung eine Standkonsole für einen Heizkörper, bestehend aus einer Grundplatte und einer Baugruppe zur Lagerung des Heizkörpers und zur Einstellung der vertikalen Konsolenhöhe, wobei die Baugruppe mindestens zwei Standrohre oder-profile umfasst, die im Abstand voneinander parallel verlaufend mit der Grundplatte im rechten Winkel fest verbunden sind, wobei auf den Standrohren oder - profilen eine höhenverstellbare Trägereinrichtung geführt wird.

Vorteilhaft ist auch vorgesehen, dass die Trägereinrichtung eine Trägerplatte umfasst, welche - je nach Anzahl der Standrohre - an den Außenquerschnitt der Standrohre oder-profile sowie der Anzahl der Standrohre oder -profile angepasste Öffnungen aufweist, wodurch die Trägereinrichtung auf die Standrohre oder - profile aufsteckbar ist.

Nach einer Variante der Erfindung ist vorgesehen, dass die Trägerplatte aus einem rahmenförmigen Hohlprofilteil gebildet wird. Nach einer anderen Variante der Erfindung ist vorgesehen, dass die Trägerplatte aus einer Auflageplatte mit den parallelen Öffnungen besteht, an welche parallele Rohrstücke angeordnet sind. Vorteilhaft ist dabei vorgesehen, dass die verstellbare Trägereinrichtung durch entsprechende Mittel, wie Schrauben und Gewinde, mit den Standrohren oder - profilen in der Höhe fest fixiert wird.
Nach einer Ausführung sind zwischen den Standrohren oder - profilen und/oder der Grundplatte und den Standrohren oder - profilen Verstärkungsbleche angeordnet. Dadurch kann die Steifigkeit der Standkonsole weiter erhöht werden. Durch die Anzahl der Standrohre kann die Steifigkeit an die jeweilige Anforderung des betreffenden Heizkörpertyps angepasst werden. Durch die Anpassung des Abstandes der Standrohre oder -profile ist eine innen liegende Heizkörpermontage auch zwischen den Konvektorblechen möglich. Durch die Trägereinrichtung, die über die Standrohre oder -profile geführt wird, wird vorteilhaft eine zusätzliche Versteifung der Standkonsole erreicht.

Nachfolgend wird anhand der beigefügten Zeichnungen näher auf Ausführungsbeispiele der Erfindung eingegangen. Es zeigen
Fig. 1: eine Variante der erfindungsgemäßen Standkonsole,
Fig. 2: eine andere Variante der erfindungsgemäßen Standkonsole,
Fig. 3: Variante der erfindungsgemäßen Standkonsole mit Verstärkungsblechen,
Fig. 4: Variante der erfindungsgemäßen Standkonsole mit Verstärkungsblechen.
Fig. 5: Variante mit 3 Standrohren
Fig. 6: Heizkörper mit Standkonsole.

In Fig. 1 wird eine erfindungsgemäße Standkonsole 1 für einen Heizkörper gezeigt, die aus einer Grundplatte 2 und einer Baugruppe 3 zur Lagerung des Heizkörpers und zur Einstellung der vertikalen Konsolenhöhe besteht. Die Baugruppe 3 umfasst hier vorzugsweise zwei Standrohre 3.1, 3.2, die im Abstand voneinander parallel verlaufend im mit der Grundplatte 2 rechten Winkel fest verbunden sind. Es können auch mehr als nur zwei Standrohre vorgesehen werden.

Fig. 5 zeigt eine Ausführung mit 3 Standrohren, wobei das weitere Standrohr das Bezugszeichen 3n trägt. Durch die Anzahl der Standrohre kann die Steifigkeit an die jeweilige Anforderung des betreffenden Heizkörpertyps angepasst werden. Auf den Standrohren 3.1, 3.2 wird eine höhenverstellbare Trägereinrichtung 3.3 geführt. Die Trägereinrichtung 3.3 umfasst eine Trägerplatte 3.3.1, welche zwei an den Außenquerschnitt der Standrohre 3.1, 3.2 angepasste Öffnungen 3.3.2, 3.3.3 aufweist, wodurch die Trägereinrichtung 3.3 auf die Standrohre 3.1, 3.2 aufsteckbar ist.

In der Fig. 1 wird die Trägerplatte 3.3.1 aus einem rahmenförmigen Hohlprofilteil gebildet. Die Trägereinrichtung 3.3 ist über die Mittel 3.4, die eine Gewindebohrung und eine Feststellschraube umfassen, mit den Standrohren 3.1, 3.2 in der Höhe fixierbar.
In der Fig. 2 ist eine weitere Variante der Erfindung dargestellt. Die Trägerplatte 3.3.1 besteht aus einer planen Auflageplatte mit den parallelen Öffnungen 3.3.2, 3.3.3, an welche die parallelen Rohrstücke 3.3.4, 3.3.5 angeschweißt sind. Hier sind die parallelen Rohrstücke 3.3.4, 3.3.5 über die Mittel 3.4, die eine Gewindebohrung und eine Feststellschraube umfassen, mit den Standrohren 3.1, 3.2 in der Höhe fixierbar.

In der Fig. 2 ist eine weitere Variante der Erfindung dargestellt. Die Trägerplatte 3.3.1 besteht aus einer planen Auflageplatte mit den parallelen Öffnungen 3.3.2, 3.3.3, an welche die parallelen Rohrstücke 3.3.4, 3.3.5 angeschweißt sind. Hier sind die parallelen Rohrstücke 3.3.4, 3.3.5 über die Mittel 3.4, die eine Gewindebohrung und eine Feststellschraube umfassen, mit den Standrohren 3.1, 3.2 in der Höhe fixierbar.

Die Figuren 3 und 4 zeigen Varianten einer Standkonsole nach Fig. 1, wobei zwischen den Standrohren 3.1, 3.2 und/oder der Grundplatte 2 und den Standrohren oder -profilen 3.1, 3.2 Verstärkungsbleche (Knotenbleche) 4 angeordnet sind. Die Steifigkeit der Standkonsolen kann dadurch weiter verstärkt werden.
In der Fig. 4 wurde dabei auf die Darstellung der Baugruppe 3 verzichtet.

Die Fig. 6 zeigt einen Heizkörper H, der auf zwei erfindungsgemäße Standkonsolen angeordnet ist.

## Patentansprüche

1. Standkonsole für einen Heizkörper, bestehend aus einer Grundplatte (2) und einer Baugruppe (3) zur Lagerung des Heizkörpers und zur Einstellung der vertikalen Konsolenhöhe, **dadurch gekennzeichnet, dass** die Baugruppe (3) mindestens zwei Standrohre oder - profile (3.1, 3.2) umfasst, die im Abstand voneinander parallel verlaufend im mit der Grundplatte (2) im rechten Winkel fest verbunden sind, wobei auf den Standrohren oder - profilen (3.1, 3.2) eine höhenverstellbare Trägereinrichtung (3.3) geführt wird.

2. Standkonsole nach Anspruch 1, **dadurch gekennzeichnet, dass** die Trägereinrichtung (3.3) eine Trägerplatte (3.3.1) umfasst, welche an den Außenquerschnitt der Standrohre oder-profile (3.1, 3.2) sowie der Anzahl der Standrohre oder -profile angepasste Öffnungen (3.3.2, 3.3.3) aufweist, wodurch die Trägereinrichtung (3.3) auf die Standrohre oder - profile (3.1, 3.2) aufsteckbar ist.

3. Standkonsole nach den Ansprüchen 1 und 2, **dadurch gekennzeichnet, dass** die Trägerplatte (3.3.1) aus einem rahmenförmigen Hohlprofilteil gebildet wird.

4. Standkonsole nach den Ansprüchen 1 und 2, **dadurch gekennzeichnet, dass** die Trägerplatte (3.3.1) aus einer Auflageplatte mit den parallelen Öffnungen (3.3.2, 3.3.3) besteht, an welche parallele Rohrstücke (3.3.4, 3.3.5) angeordnet sind.

5. Standkonsole nach einem der o. g. Ansprüche, **dadurch gekennzeichnet, dass** die verstellbare Trägereinrichtung (3.3) durch Mittel (3.4) mit den Standrohren oder - profilen (3.1, 3.2) in der Höhe fest fixiert wird.

6. Standkonsole nach einem der o. g. Ansprüche, **dadurch gekennzeichnet, dass** zwischen den Standrohren oder - profilen (3.1, 3.2) und/oder der Grundplatte (2) und den Standrohren oder - profilen (3.1, 3.2) Verstärkungsbleche (4) angeordnet sind.
